# EUROPÄISCHE PATENTSCHRIFT

(11) **EP 0 268 747 B1**
(45) Veröffentlichungstag und Bekanntmachung des Hinweises auf die Patenterteilung: **04.07.1990**
(21) Anmeldenummer: 87111448.4
(22) Anmeldetag: 07.08.1987
(51) Int. Cl.: B65D 45/28, A62B 25/00

(54) **Verschlusseinrichtung**
Fastening mechanism
Dispositif de fermeture

(30) Priorität: 18.11.1986 DE 3639421
(43) Veröffentlichungstag der Anmeldung: 01.06.1988
(73) Patentinhaber: AUERGESELLSCHAFT GMBH, D-12059 Berlin (DE)
(72) Erfinder: Dahrendorf, Klaus-Dieter, D-1000 Berlin 45 (DE); Hünnebeck, Volker, D-1000 Berlin 45 (DE)

(56) Entgegenhaltungen:
- BE-A- 560 666
- FR-A- 1 414 378

## Beschreibung

Die Erfindung betrifft eine Verschlußeinrichtung zum gasdichten Verschließen eines aus zwei gleichgroßen Schalen bestehenden Bereitschaftsbehälters für Atemschutzgeräte nach dem Oberbegriff des Anspruchs 1.

Bei einer bekannten Verschlußeinrichtung dieser Art, werden zwei gleichgroße Behälterschalen mittels eines die beiden Behälterschalen vollständig umfassenden einteiligen und schmalen Spannbandes mit als Kniehebel ausgebildeten Verschluß unter Spannung zusammengehalten, wobei das einteilige Spannband an einer der Schalen unverlierbar festgelegt ist (DE-PS 848 156). Der kniehebelartige Verschluß besteht aus einem an dem einen Bandende schwenkbar gelagerten Bügel, dessen äußeres, hakenförmiges Ende in zwei an dem anderen Bandende angebrachte Haken eingreift. Hieraus wird deutlich, daß der gespannte Verschlußbügel zum Öffnen um das schwenkbar an dem einen Federbandende gelagerte Bügelteil herumgekippt werden muß. Dies ist im Ernstfall für den Gerätträger eine schwierige und unsichere Handhabung. Ein weiterer Nachteil dieser bekannten Ausführung ist auch darin zu sehen, daß das um die beiden Behäterschalen gespannte einteilige, schmale Federband eine ungleichmäßige Kräfteverteilung bewirkt, so daß auch ein ungleichmäßiger Dichtungsdruck am Umfang der Dichtung zwischen den beiden aufeinandergepreßten Behälterschalen nicht auszuschließen ist.

Der Erfindung liegt daher die Aufgabe zugrunde, eine Verschlußeinrichtung zum gasdichten Verschließen eines aus zwei gleichgroßen Schalen bestehenden Bereitschaftsbehälters für Atemschutzgeräte zu schaffen, die einerseits im Notfall schnell und einfach geöffnet werden kann und andererseits an allen Stellen der umlaufenden Dichtung zwischen dem Schalenoberteil und dem Schalenunterteil einen gleichmäßigen Dichtungsdruck erzeugt.

Diese Aufgabe wird erfindungsgemäß durch die kennzeichnenden Merkmale des Anspruchs 1 gelöst.

Die mit der Erfindung erzielten Vorteile bestehen insbesondere darin, daß die Verschlußeinrichtung zum gasdichten Verschließen des Bereitschaftsbehälters an allen Stellen der umlaufenden Dichtung zwischen den beiden Schalenteilen einen gleichmäßigen Dichtungsdruck gewährleistet und im Notfall schnell und sicher geöffnet werden kann. Darüber hinaus sind sämtliche Funktionsteile der Verschlußeinrichtung abgedeckt und gegen äußere Einwirkungen geschützt.

Ein Ausführungsbeispiel der Erfindung ist in der Zeichnung dargestellt und wird im folgenden näher beschrieben. Es zeigt:
Fig. 1 eine schematische Darstellung des Bereitschaftsbehälters mit der erfindungsgemäßen Verschlußeinrichtung (in Draufsicht)
Fig 2 eine schematische Darstellung des Bereitschaftsbehälters mit einer anderen erfindungsgemäßen Verschlußeinrichtung (in Draufsicht)
Fig. 3 eine Teilseitenansicht eines Ausführungsbeispiels eines Bereitschaftsbehälters mit der erfindungsgemäßen Verschlußeinrichtung in Verschlußstellung im Schnitt
Fig. 4 eine Draufsicht nach Fig. 3
Fig. 5 einen Schnitt durch die Verschlußeinrichtung
Fig. 6 eine Draufsicht der Verschlußeinrichtung nach Fig. 5
Fig. 7 einen Schnitt durch das eine Spannband mit angelenktem Spannhebel Fig. 8 einen Schnitt durch das andere Spannband mit aufgesetztem Eingriffsteil für den Spannhebel, und
Fig. 9 eine Draufsicht des Spannbandes nach Fig. 8

Wie aus Fig. 1 ersichtlich ist, sind auf der oberen Schale 1 jeweils zwei trapezförmig ausgebildete Spannbänder 3 und 4 angeordnet. An den freien Enden der längeren Seite 3a bzw. 4a des Trapezes der Spannbänder 3, 4 sind hakenförmige Teile 5 angeformt, die in entsprechend definierte Gegenstücke 6 eingreifen, die an den Eckpunkten 2a der unteren Schale 2 angeordnet sind. An den anderen freien Enden der kürzeren Seite des Trapezes der Spannbänder 3 und 4 sind Verschlußelemente 8 und 9 angeordnet, die die Spannbänder im Betriebszustand unter Spannung zusammenhalten. Zu den Verschlußelementen zählt unter anderem ein ungleicharmiger Spannhebel 9, der sich mit seinem längeren Hebelarm um den oberen Schalenrand 1 a bis teilweise zum unteren Schalenrand 2a erstreckt (vgl. Fig 3).

In Fig. 2 ist ein weiteres Ausführungsbeispiel für die Ausbildung der Spannbänder mit der Verschlußeinrichtung dargestellt, wobei die Grundidee der trapezförmig an den Behälterschalen angreifenden Spannbänder beibehalten wird, indem die zwei Spannbänder 3 und 4 in vier Spannbändern 3c, 3d und 4c, 4d aufgeteilt sind. Hierbei wird jedes der vier Spannbänder auf der oberen Schale 1 getrennt zu den Eckpunkten der unteren Schale 2 geführt und dort befestigt.

In Fig. 3 ist eine weitere vorteilhafte Ausführung nach der Erfindung dargestellt. Danach besteht der Bereitschaftsbehälter aus den zwei gleichgroßen Schalen 1 und 2, und zwar aus dem Schalenunterteil 2 und dem Schalenoberteil 1, die jeweils aus einem gewölbten Bodenteil 2b und 1 b mit vertikal hochgezogenem Randteil 2a und 1 a bestehen, wobei die Schalenöffnung quadratförmig mit abgerundeten Ecken 2d, 1d ausgebildet ist (vgl. Fig. 4). Zwischen beiden Schalen 1 und 2 ist ein in der Nähe des Schalenrandes umlaufender Dichtungsring 10 angeordnet. Beide Schalen 1 und 2 werden nach Aufnahme des Atemschutzgerätes mittels über den Dichtungsring 10 unter Spannung aufeinandergepreßt In der Mitte des gewölbten Bodenteils des Schalenoberteils 1 befindet sich eine Vertiefung le, die sich übergangslos bis zu dem hochgezogenen Randteil 1a erstreckt, und in die die Verschlußelemente eingebettet sind.

An der unteren Schale 2 sind Tragösen 11 zur Befestigung an einem Leibgurt des Gerätträgers angeordnet. Die Verschlußelemente selbst bestehen aus drei Teilen, wie dies aus den Figuren 5 und 6 ersichtlich ist, und zwar aus den beiden Spannbändern 3 und 4 und dem Spannhebel 9. Auch bei dieser Ausführung der erfindungsgemäßen Verschlußeinrichtung wird die Grundidee der trapezförmig an den Behälterschalen 1 und 2 angreifenden Spannbänder 3 und 4 zur Erzielung eines an allen Stellen des umlaufenden Dichtungsringes 10 zwischen der unteren und der oberen Schale gleichmäßig zu erzeugenden Dichtungsdruckes verwirklicht, indem für eine gleichmäßige Kräfteverteilung die Spannbänder 3 und 4 an den freien Enden der Bänder über die Spannband-Breite trapezförmig hinausragende vier Hakenteile 5 aufweisen, die in entsprechend ausgebildete Ösen 6 eingreifen, die an der unteren Schale 2 angeordnet sind (vgl. Figuren 3 und 4). Die Schalenteile 1 und 2 werden über den kniehebelartigen Spannhebel 9 vorteilhaft unter gleichmäßiger Spannung zusammengehalten.

Wie aus Fig 7 ersichtlich ist, ist der ungleicharmige Spannhebel 9 an dem den Hakenteilen 5 gegenüberliegenden freien Ende des Spannbandes 4 drehbar gelagert, wobei das Endteil 9a des Hebelarmes gekrümmt ausgebildet ist. Durch diese Maßnahme paßt sich der Spannhebel 9 in gespanntem Zustand eng an die Schalenränder 1a und 2a an. Der Spannhebel 9 schließt somit vorteilhaft mit der Außenkontur der Schalenränder ab (vgl. Fig. 4)

Die Drehachse 12 des Spannhebels 9 ist zweiseitig in einem am Spannband 4 als Gehäuse 13 ausgebildeten Lager gelagert (vgl. Fig. 6 und 7). Der kürzere Hebelarm 9b des Spannhebels 9 wirkt beim Schließen des Spannhebels mit einem Haken 14 zusammen, der am Ende des anderen Spannbandes 3 angeordnet ist. Das Gehäuse 13 überdeckt im geschlossenen Zustand des Verschlußes vorteilhaft die Funktionsteile des Verschlußes, nämlich das Lager mit der Drehachse 12 und den kürzeren Heibeiarm 9b mit dem Haken 14. Dadurch sind diese Teile im Betrieb gegen äußere Einwirkungen geschützt und bilden außerdem keine herausragenden Teile, an denen sich der Gerätträger verletzen könnte (vgl. Figur 3 und 5).

## Patentansprüche

1. Verschlußeinrichtung mit einer Spannvorrichtung zum gasdichten Verschließen eines aus zwei gleichgroßen Schalen bestehenden Bereitschaftsbehälters für Atemschutzgeräte, wobei die Bandenden durch einen Kniehebelverschluß zusammengehalten werden, dadurch gekennzeichnet, daß
a) die auf der oberen Schale (1) angeordneten Spannbänder (3, 4) jeweils trapezförmig ausgebildet sind und die längeren Seiten (3a, 4a) des Trapezes hakenförmige Teile (5) aufweisen, die in entsprechend definierte Gegenstücke (6) eingreifen, die an den Eckpunkten (2c) der unteren Schale (2) angeordnet sind und
b) für die Spannbänder (3, 4) jeweils zusammenhaltende Verschlußelemente (7, 8, 9) vorgesehen sind, wobei ein ungleicharmiger Spannhebel (9) sich mit seinem längeren Hebelarm um die Schalenränder (1 a, 2a) erstreckt (Fig. 1 und Fig. 3).

2. Verschlußeinrichtung nach Anspruch 1, dadurch gekennzeichnet, daß von den auf der oberen Schale (1) angeordneten Verschlußelementen (7, 8, 9) Spannbänder (3c, 3d und 4c, 4d) strahlenförmig zu den Eckpunkten der unteren Schale (2) verlaufen und dort befestigt sind (Fig. 2).

3. Verschlußeinrichtung nach Anspruch 1, dadurch gekennzeichnet, daß jeweils an einem freien Ende der Spannbänder (3, 4) über deren Spannbandbreite trapezförmig hinausragende Hakenteile (5) angeformt sind (Fig. 6).

4. Verschlußeinrichtung nach Anspruch 1 und 3, dadurch gekennzeichnet, daß an dem den Hakenteilen (5) gegenüberliegenden Enden des Spannbandes (4) der ungleicharmige Spannhebel (9) drehbar gelagert ist, und das Endteil (9a) des Spannhebels eine Krümmung aufweist (Fig. 5 und Fig. 7).

5. Verschlußeinrichtung nach Anspruch 1 und 4, dadurch gekennzeichnet, daß eine Drehachse (12) des Spannhebels (9) zweiseitig in einem am Spannbandende als Gehäuse (13) ausgebildeten Lager gelagert ist (Fig. 5 und Fig. 7).

6. Verschlußeinrichtung nach den Ansprüchen 1, 4 und 5, dadurch gekennzeichnet, daß der kürzere Hebelarm (9b) des Spannhebels (9) beim Schließen des Spannhebels mit einem am Ende des anderen Spannbandes (3) angeordneten Haken (14) zusammenwirkt (Fig. 5 und Fig. 8).

7. Verschlußeinrichtung nach Anspruch 1 und 5, dadurch gekennzeichnet, daß das Gehäuse (13) im geschlossenen Zustand der Verschlußeinrichtung die Funktionsteile (9b 12 und 14) des Verschlusses gegen äußere Einwirkungen abdeckt (Fig. 5 und Fig. 6).

## Claims

1. A closure system with a clamping device for gastight closure of an ever-ready container for breathing apparatus comprising two equal-sized shells wherein the strap ends are held together by means of a toggle joint, characterised in that
a) the clamping straps (3, 4) arranged on the upper shell (1) are each made trapezium-shaped and the longer sides (3a, 4a) of the trapezium have hook-shaped parts which engage in correspondingly defined mating elements (6) which are arranged at the corner points (2c) of the lower shell (2) and
b) closure elements (7, 8, 9) each holding the clamping straps (3, 4) together are provided, a clamping lever (9) with unequal arms extending with its longer lever arm around the rims (l a, 2a) of the shells (Fig. 1 and Fig. 3).

2. A closure system according to claim 1, characterised in that clamping straps (3c, 3d and 4c, 4d) extend in a radiating pattern from the closure elements (7, 8, 9) situated on the upper shell to the corner points of the lower shell (2) and are secured there (Fig. 2).

3. A closure system according to claim 1, characterised in that hook elements (5) projecting trapezoidally beyond the clamping strap width are each joined to a free end of the clamping straps (3, 4) (Fig. 6).

4. A closure system according to claims 1 and 3, characterised in that the unequally-armed clamping lever (9) is pivotally mounted on the ends of the clamping strap (4) opposite to the hook elements (5) and the end piece (9a) of the clamping lever has a curvature (Fig. 5 and Fig. 7).

5. A closure system according to claims 1 and 4, characterised in that a pivot pin (12) of the clamping lever (9) is mounted at both ends in a bearing formed as a housing (13) on the clamping strap end (Fig. 5 and Fig. 7).

6. A closure system according to claims 1, 4 and 5, characterised in that upon closing the clamping lever, the shorter lever arm (9b) of the clamping lever (9) cooperatives with a hook (14) arranged on the end of the other clamping strap (3) (Fig. 5 and Fig. 8).

7. A closure system according to claims 1 and 5, characterised in that in the closed condition of the closure system, the housing (13) covers the functional elements (9b, 12 and 14) of the closure against external influences (Fig. 5 and Fig. 6).

## Revendications

1. Dispositif de fermeture muni d'un dispositif de serrage, pour enfermer à joint étanche une boîte de réserve composée de deux coquilles de même dimension pour appareils de protection respiratoire, les extrémités des sangles étant maintenues assemblées par une fermeture à levier à genouillère, caractérisé en ce que:
a) les sangles de serrage (3, 4) disposées sur la coquille supérieure (1) présentent chacune la forme d'un trapèze et les grands côtés (3a, 4aj du trapèze présentent des parties (5) en forme de crochet qui s'engagent dans des contre-éléments (6) de configuration correspondante qui sont disposés aux angles (2c) de la coquille inférieure (2), et
b) il est prévu, pour les sangles de serrage (3, 4), des éléments de fermeture (7, 8, 9) qui coopèrent entre eux pour la fermeture et un levier de serrage à bras inégaux (9) possède un bras de levier de grande longueur qui embrasse les bords (1a, 2a) des coquilles (figure 1 et figure 3).

2. Dispositif de fermeture selon la revendication 1, caractérisé en ce que, en pariant des éléments de fermeture (7, 8, 9) disposés sur la coquille supérieure (1), les sangles de fermeture (3c, 3d et 4c, 4d) s'étendent vers les angles de la coquille inférieure (2) dans des directions rayonnantes et sont fixées à ces angles (figure 2).

3. Dispositif de fermeture selon la revendication 1, caractérisé en ce qu'à chacune des extrémités libres des sangles de serrage (3, 4) sont formées des parties en crochet (5) qui débordent avec une forme de trapèze au-delà de la largeur des sangles de serrage (figure 6).

4. Dispositif de fermeture selon les revendications 1 et 3, caractérisé en que le levier de serrage à ras inégaux (9) s'articule à l'extrémité de la sangle de serrage (4) qui est à l'opposé des parties en crochet et la partie d'extrémité (9a) du levier de serrage présente une courbure (figure 5 et figure 7).

5. Dispositif de fermeture selon les revendications 1 et 4, caractérisé en ce qu'un axe de rotation (12) du levier de serrage (9) tourillonne de chaque côté dans un palier en forme de boîtier (13) qui est prévu sur l'extrémité de la sangle de serrage (figure 5 et figure 7).

6. Dispositif de fermeture selon les revendications 1, 4 et 5, caractérisé en ce que le petit bras de levier (9b) du levier de serrage (9) coopère lors de la fermeture du levier de serrage avec un crochet (14) agencé à l'extrémité de l'autre sangle de serrage (3) (figure 5 et figure 8).

7. Dispositif de fermeture selon la revendication 1 et la revendication 5, caractérisé en ce qu'à l'état fermé du dispositif de fermeture, le boîtier (13) recouvre les éléments fonctionnels (9b, 12 et 14) de la fermeture pour les protéger des influences extérieures (figure 5 et figure 6).
